# EUROPÄISCHE PATENTANMELDUNG

(11) **EP 2 175 083 A2**
(43) Veröffentlichungstag der Anmeldung: **14.04.2010**
(21) Anmeldenummer: 09008360.1
(22) Anmeldetag: 25.06.2009
(51) Int. Cl.: E04D 3/35

(54) **Dachdämmsystem und dessen Verwendung**

(30) Priorität: 07.10.2008 DE 202008013342 U
(71) Anmelder: SCHWENK Dämmtechnik GmbH & Co KG, 86899 Landsberg (DE)
(72) Erfinder: Schiffke, Peter, 86925 Fuchstal-Leeder (DE)
(74) Vertreter: Leinweber & Zimmermann

(57) **Zusammenfassung**

Die Erfindung betrifft ein Dach-Dämmsystem mit einem aus wärmedämmendem Material bestehenden Dämmelement und mindestens einer auf mindestens einer Seite des Dämmelements angeordneten und Wärmestrahlung reflektierenden Reflexionsschicht, wobei die Reflexionsschicht an einer Begrenzungsfläche des Dämmelements befestigt ist.

## Beschreibung

Die Erfindung betrifft ein Dach-Dämmsystem mit einem aus wärmedämmendem Material bestehenden Dämmelement, insbes. in Form einer Dämmplatte, und mindestens einer auf mindestens einer Seite des Dämmelementes angeordneten und Wärmestrahlung reflektierenden Reflexionsschicht.

Für die Dämmung von Dächern, wie etwa Steildächern, mit einer Dachneigung von 15 ° oder mehr werden verschiedenartige Dämmstoffe verwendet. Die Dämmstoffe können zwischen, unter oder auf die Sparren eines Dachstuhls verlegt werden. Zum Erreichen der gewünschten Dämmwerte sind auch Kombinationen aus entsprechenden Dämmsystemen möglich. Bevorzugte Dämmstoffe im Dachbereich sind bspw. Polystyrol-Hartschaum, Mineralwolle, Polyurethan-Hartschaum oder Holzfaserdämmstoffe. Die bekannten Dämmsysteme erbringen bei entsprechenden Dämmstoffdicken einen hinreichenden winterlichen Wärmeschutz. Dies ist allerdings in der Regel von einer Aufheizung des zu dämmenden Innenraums im Sommer begleitet.

Zur Beseitigung dieses Mangels wurde bereits der Einsatz von reflektierenden Folien, wie etwa metallisierten Folien oder Bahnen mit niedrigem Emissionsgrad, die insbes. den Durchgang langwelliger Wärmestrahlung blockieren und somit den Wärmestrom hemmen, vorgeschlagen. Bei Anordnung entsprechender Folien auf der dem Innenraum zugewandten Begrenzungsfläche der Dämmelemente führt dies im Winter zu einer Reduzierung der Strahlungswärmeverluste, so daß gewünschte Dämmwerte auch mit geringeren Dämmstoffdicken erreichbar sind, was der sommerlichen Aufheizung entgegenwirkt. Zusätzlich oder alternativ können auch auf der dem zu dämmenden Innenraum abgewandten äußeren Begrenzungsfläche der Dämmelemente reflektierende Folien, ebenfalls in Form metallisierter Folien oder Bahnen, angebracht werden, welche die im Sommer auftreffende Wärmestrahlung reflektieren. Zur Sicherstellung der Wirksamkeit reflektierender Folien sind diese in Verbindung mit einer ruhenden Luftschicht anzuordnen. Diese ruhende Luftschicht wird bei bekannten Dämmsystemen dadurch bereitgestellt, daß die reflektierenden Folien auf der dem zu dämmenden Innenraum zugewandten und/oder abgewandten Begrenzungsfläche der Sparren angebracht werden. Bei der Herstellung entsprechender Dach-Dämmsysteme ist ein besonders hoher Arbeitsaufwand erforderlich.

Angesichts dieser Probleme im Stand der Technik liegt der Erfindung die Aufgabe zugrunde, ein Dämmsystem bereitzustellen, das sowohl, den Anforderungen des winterlichen als auch den Anforderungen des sommerlichen Wärmeschutzes gerecht wird und unter Gewährleistung eines sicheren und rationellen Bauablaufs verbaut werden kann.

Erfindungsgemäß wird diese Aufgabe durch eine Weiterbildung der bekannten Dach-Dämmsysteme gelöst, die im wesentlichen dadurch gekennzeichnet ist, daß die Reflexionsschicht an einer Begrenzungsfläche. des Dämmelements befestigt ist.

Die Erfindung geht dabei auf die verblüffend einfache Erkenntnis zurück, daß es zur Bereitstellung der zur Sicherstellung der Wirksamkeit der reflektierenden Folie erforderlichen ruhenden Luftschicht nicht notwendig ist, die Reflexionsschicht getrennt von den Dämmelementen zu verlegen, weil die benötigte ruhende Luftschicht auch durch andere Maßnahmen bereitgestellt wird. Durch Befestigung der Reflexionsschicht auf den Dämmelementen wird der Bauablauf deutlich vereinfacht, weil es zum Erhalt der gewünschten Dämmung nicht mehr erforderlich ist, in mehreren Arbeitsschritten zunächst Dämmelemente und dann Reflexionsschichten zu verlegen. Vielmehr kann diese Verlegung unter Verwendung erfindungsgemäßer Dach-Dämmsysteme in nur einem Schritt erfolgen.

Die Herstellung erfindungsgemäßer Dach-Dämmsysteme gestaltet sich besonders einfach, wenn die Reflexionsschicht eine auf das Dämmelement aufkaschierte Reflexionsfolie aufweist. Dabei kann die Reflexionsfolie mit Überstand auf das Dämmelement aufkaschiert sein, wobei der Überstand zur Herstellung einer Verbindung mit benachbarten Dämmelementen und/oder Reflexionsfolien und/oder anderen Bauelementen der Dachkonstruktion verwendet werden kann. Diese gewünschte Verbindung ist besonders einfach verwirklichbar, wenn der Überstand mit einem zum Verbinden mit einem benachbarten Überstand und/oder Dämmelement und/oder anderen Bauelementen der Dachkonstruktion dienenden Haftmittel versehen ist. Das Haftmittel kann bspw. in Form eines Klebestreifens auf dem Überstand verwirklicht werden. Die Überlappung benachbarter Überstände kann auch luftdicht verschlossen werden. Die zum Erhalt des sommerlichen Wärmeschutzes auf einer dem zu dämmenden Innenraum abgewandten Begrenzungsfläche des Dämmelements befestigte Reflexionsschicht wird zweckmäßigerweise diffusionsoffen ausgeführt, während die auf einer dem zu dämmenden Innenraum zugewandten Begrenzungsfläche befestigte Reflexionsschicht, die dem winterlichen Wärmeschutz dient, diffusionshemmend ausgeführt werden sollte

Als diffusionsoffene reflektierende Folie kann eine von der Fa. DuPont unter dem Handelsnamen "Tyvek Enercor" angebotene Reflexionsfolie eingesetzt werden. Diese Reflexionsfolie weist eine Wasserdampfdurchlässigkeit gemäß EN ISO 12572 von 0,015 m (Mittelwert) auf. Die Wasserdampfdurchlässigkeit kann zwischen 0,005 und 0,035 schwanken.

Als diffusionshemmende reflektierende Folie kann eine von der Fa. DuPont unter dem Handelsnamen "AirGuard" vertriebene Reflexionsfolie zum Einsatz kommen. Diese Reflexionsfolie weist eine Wasserdampfdurchlässigkeit gemäß EN 1931 von 700 m (Mittelwert) auf. Die minimale Wasserdampfdurchlässigkeit liegt bei 200 m.

Im Rahmen der Erfindung ist daran gedacht, auf nur einer Begrenzungsfläche des Dämmelements eine Reflexionsschicht zu befestigen. Allerdings ist auch daran gedacht, auf einander entgegengesetzten Begrenzungsflächen des Dämmelements Reflexionsschichten, insbes. in Form von Reflexionsfolien, zu befestigen, wobei eine Reflexionsschicht diffusionsoffen ausgeführt ist, während die andere Reflexionsschicht diffusionshemmend ausgeführt wird.

Erfindungsgemäße Dach-Dämmsysteme können als sog. Aufsparren-Dämmsysteme ausgeführt werden. In diesem Fall weist mindestens ein auf einem Sparren oder der Dachschalung aufliegendes Dämmelement auf seiner dem zu dämmenden Innenraum abgewandten Begrenzungsfläche eine daran befestigte Reflexionsschicht auf, wobei auf dieser Reflexionsschicht eine Lattung und eine auf der Lattung aufliegende Dacheindeckung vorgesehen ist. Bei dieser Konstruktion kann die ruhende Luftschicht zwischen der Reflexionsschicht und der dem Innenraum zugewandten Begrenzungsfläche der Dacheindeckung vorgesehen sein.

Bei Verwendung erfindungsgemäßer Dach-Dämmsysteme als Untersparren-Dämmsystem wird ein Dämmelement mit einer auf der dem zu dämmenden Innenraum zugewandten Begrenzungsfläche befestigten Reflexionsschicht unter dem Sparren eines Dachstuhls befestigt, wobei die ruhende Luftschicht zwischen der Reflexionsschicht und einer Dach-Abhängung verwirklicht werden kann.

Bei der Aufsparren-Dämmung kann die Befestigung der Dämmelemente mittels einer Grundlattung erfolgen, die kraftschlüssig in die Sparren verschraubt werden kann, worauf die übliche Eindeckung, einschl. Lattung, auf den Dämmelementen angebracht wird.

Bei der Untersparren-Dämmung können die Dämmelemente mit Hilfe von Klebebändern luftdicht und diffusionshemmend an angrenzende und einbindende Bauteile angeschlossen werden.

Ebenso wie die bekannten Dämmsysteme können auch erfindungsgemäße Dämmsysteme mit besonderem Vorteil bei Steildachkonstruktionen eingesetzt werden. Dämmelemente erfindungsgemäßer Dach-Dämmsysteme können ebenso wie Dämmelemente bekannter Dach-Dämmsysteme Polystyrol-Hartschaum, Mineralwolle, Polyurethan-Hartschaum und/oder Holzfaser-Dämmstoffe aufweisen.

## Patentansprüche

1. Dach-Dämmsystem mit einem aus wärmedämmendem Material bestehenden Dämmelement, insbes. in Form einer Dämmplatte, und mindestens einer auf mindestens einer Seite. des Dämmelements angeordneten und Wärmestrahlung reflektierenden Reflexionsschicht, **dadurch gekennzeichnet, daß** die Reflexionsschicht an einer Begrenzungsfläche des Dämmelements befestigt ist.

2. Dach-Dämmsystem nach Anspruch 1, **dadurch gekennzeichnet, daß** mindestens eine Reflexionsschicht mindestens eine auf das Dämmelement aufkaschierte Reflexionsfolie aufweist.

3. Dach-Dämmsystem nach Anspruch 2, **dadurch gekennzeichnet, daß** die Reflexionsfolie mit Überstand auf das Dämmelement aufkaschiert ist.

4. Dach-Dämmsystem nach Anspruch 3, **dadurch gekennzeichnet, daß** mindestens ein . Überstand mit einem zum Verbinden mit einem benachbarten Überstand und/oder Dämmelement und/oder anderen Bauelement der Dachkonstruktion dienenden Haftmittel versehen ist.

5. Dach-Dämmsystem nach einem der vorhergehenden Ansprüche, **dadurch gekennzeichnet, daß** eine auf einer dem zu dämmenden Innenraum abgewandten Begrenzungsfläche des Dämmelements befestigte Reflexionsschicht diffusionsoffen ausgeführt ist.

6. Dach-Dämmsystem nach einem der vorhergehenden Ansprüche, **dadurch gekennzeichnet, daß** eine auf einer dem zu dämmenden Innenraum zugewandten Begrenzungsfläche befestigte Reflexionsschicht diffusionshemmend ausgeführt ist.

7. Dach-Dämmsystem nach einem der vorhergehenden Ansprüche, **gekennzeichnet durch** mindestens ein auf einem Sparren und/oder der Dachschalung aufliegendes Dämmelement, mit einer auf einer dem zu dämmenden Innenraum zugewandten Begrenzungsfläche davon befestigten Reflexionsschicht, einer darauf angebrachten Lattung und einer auf der Latturig aufliegenden Dacheindeckung, wobei zwischen der Reflexionsschicht und der dem Innenraum zugewandten Begrenzungsfläche der Dacheindeckung eine ruhende Luftschicht gebildet ist.

8. Dach-Dämmsystem nach einem der vorhergehenden Ansprüche, **gekennzeichnet durch** ein unter einem Sparren eines Dachstuhls angeordnetes Dämmelement mit einer auf der dem zu dämmenden Innenraum zugewandten Begrenzungsfläche davon befestigten Reflexionsschicht.

9. Dach-Dämmsystem nach einem der vorhergehenden Ansprüche, **dadurch gekennzeichnet, daß** das Dämmelement Polystyrol-Hartschaum, Mineralwolle, Polyurethan-Hartschaum und/oder Holzfaser-Dämmstoffe aufweist.

10. Verwendung eines Dach-Dämmsystems nach einem der Ansprüche 1 bis 7 als Aufsparren-Dämmsystem.

11. Verwendung eines Dach-Dämmsystems nach einem der Ansprüche 1 bis 7 als Untersparren-Dämmsystem.
